# EUROPÄISCHE PATENTSCHRIFT

(11) **EP 0 859 730 B1**
(45) Veröffentlichungstag und Bekanntmachung des Hinweises auf die Patenterteilung: **29.03.2000**
(21) Anmeldenummer: 96945869.4
(22) Anmeldetag: 07.11.1996
(51) Int. Cl.: B65H 45/16

(54) **FALZVORRICHTUNG**
FOLDING DEVICE
DISPOSITIF DE PLIAGE

(30) Priorität: 08.11.1995 DE 19541580
(43) Veröffentlichungstag der Anmeldung: 26.08.1998
(73) Patentinhaber: Koenig & Bauer Aktiengesellschaft, 97080 Würzburg (DE)
(72) Erfinder: MICHALIK, Horst, Bernhard, D-97204 Höchberg (DE)
(86) Internationale Anmeldenummer: DE9602128
(87) Internationale Veröffentlichungsnummer: WO9717274

(56) Entgegenhaltungen:
- EP-A- 0 400 527
- DE-A- 2 611 820
- DE-A- 4 018 709
- DE-A- 4 020 937
- PATENT ABSTRACTS OF JAPAN vol. 096, no. 001, 31.Januar 1996 & JP 07 237812 A (TOSHIBA MACH CO LTD), 12.September 1995,

## Beschreibung

Die Erfindung betrifft eine Falzvorrichtung einer Rotationsdruckmaschine entsprechend dem Oberbegriff des Anspruches 1.

Durch die DE 40 20 937 A1 ist eine gattungsgemäße Falzvorrichtung bekanntgeworden, deren Falzwalzen an ersten Enden von jeweils doppelarmigen Hebeln drehbar gelagert sind. Zweite Enden der doppelarmigen Hebel sind gelenkig mit einer an ihren Enden gegenläufiges Gewinde aufweisenden Gewindespindel verbunden. Ein Einstellen des Walzenspaltes erfolgt durch Drehen der Gewindespindel in der einen oder anderen Richtung.

Durch die DE 38 38 314 A1 ist es bekannt, die Dicke des Falzproduktes mittels einer Dickenmeßeinrichtung zu ermitteln und einem z. B. im Maschinenleitstand angeordneten Produktionsrechner zuzuleiten zwecks selbsttätiger Einstellung des Walzenspaltes.

Die JP 07-237812 A offenbart eine Vorrichtung zum Einstellen eines Walzenspaltes einer Falzvorrichtung. Die Falzwalzen sind in doppelarmigen Hebeln gelagert, die mittels einer Gewindespindel verstellt werden.

Die DE 40 18 709 A1 und die EP 04 00 527 A2 zeigen Falzvorrichtungen, bei denen der Abstand der Falzwalzen mittels Gewindespindeln veränderbar ist.

Der Erfindung liegt die Aufgabe zugrunde, eine Walzenspalt-Einstellvorrichtung zu schaffen, mit welcher ein Falzwalzenspalt feinfühlig einstellbar ist.

Diese Aufgabe wird erfindungsgemäß durch die Merkmale des kennzeichnenden Teils des Anspruches 1 gelöst.

Die mit der Erfindung erzielbaren Vorteile bestehen insbesondere darin, daß infolge der Verwendung eines Differentialschraubengetriebes eine hohe Einstellgenauigkeit des Falzwalzenspaltes erzielt wird. Durch die Möglichkeit der Verwendung von relativ groben, d. h. stabilen Gewinden mit einer Steigung zwischen 2,0 und 3,5 Millimetern sowie des Einsatzes von Federn können zwischen den Falzwalzen z. B. durch Produktanhäufungen plötzlich auftretende, zusätzliche Kräfte beschädigungsfrei abgefangen werden. Der Falzwalzenspalt kann nach Eingabe von Papierdicke und Seitenanzahl auch über einen vom Produktionsrechner festgelegten Wert eingestellt werden. Dabei können in einfacher Weise Korrekturen des FalzwaLzenabstandes vorgenommen werden, welche durch Verschleißerscheinungen der Falzleisten auf den Falzwalzen notwendig werden. Die erfindungsgemäße Einstellvorrichtung ist zum Einsatz für Trommel- oder Schwertfalzwerke geeignet und kann aber auch zur Walzenverstellung bei Räderfalzwerken verwendet werden. Es besteht auch die Möglichkeit, statt eines Motorantriebes einen skalenkontrollierbaren Handantrieb vorzusehen.

Ein Ausführungsbeispiel der Erfindung ist in der Zeichnung dargestellt und wird im folgenden näher beschrieben. Es zeigen
- Fig. 1: eine Schnittdarstellung durch eine erfindungsgemäße Walzenspalt-Einstellvorrichtung;
- Fig. 2: eine schematische Darstellung einer Ausführungsvariante;
- Fig. 3: die vergrößerte Darstellung einer Einzelheit "Z" nach Fig. 2.

Eine Falzvorrichtung 1 einer Rotationsdruckmaschine weist eine linke und eine rechte Falzwalze 2; 3 auf. Die Falzwalzen 2; 3 sind mit ihren beiden Enden jeweils an ersten Enden 4; 6 eines jeweils zweiarmigen Hebels oder Doppelhebels 7; 8 antreibbar gelagert (Fig. 1). Es ist die Lagerung der Falzwalzen 2; 3 nur an einem Ende dargestellt und beschrieben. Beide Doppelhebel 7; 8 sind mittels seitengestellfester Zapfen 9; 11 schwenkbar gelagert. Zwischen zweiten Enden 12; 13 der beiden Doppelhebel 7; 8 ist eine Druckfeder 14 angeordnet, gegen deren Kraft ein Walzenspalt 16 einstellbar ist.

Zur Erzeugung dieser Kraft ist ein gestellfest gelagerter Antrieb, z. B. ein Stellmotor 17 mit einem elektrischen Anschluß 18 vorgesehen, welcher über eine bekannte Kupplung 19 eine gestellfest gelagerte Gewindespindel 21 antreibt. Die Gewindespindel 21 wirkt, wie später noch beschrieben wird, mit jeweils einer Anschlaghülse 22; 23 gegen die Außenseiten 24; 26 der zweiten Enden 12; 13 der Doppelhebel 7; 8, so daß gegen die Kraft der Druckfeder 14 der Walzenspalt 16 entsteht. Die Gewindespindel 21 ist an ihren beiden Enden jeweils in Getriebe 27; 28 aufnehmenden seitengestellfesten Gehäusen 29; 31 drehbar gelagert (linkes Bauteil immer zuerst genannt). Das Getriebe 27; 28 ist als Differentialschraubengetriebe ausgeführt, d. h. aus einer Rotationsbewegung des Antriebes wird eine untersetzende Linearbewegung für die Einstellung des Walzenspaltes 16 erzeugt. Dabei ist die Gewindespindel 21 durch in den abgeflachten, zweiten Enden 12; 13 befindliche Langlöcher 32; 33 geführt. Jedes Getriebe 27; 28 weist auf seinem Teil der Gewindespindel 21 ein Rechtsgewinde 34 bzw. ein Linksgewinde 36, also ein jeweils zueinander gegenläufig angeordnetes Gewinde auf, jeweils mit einer ersten Steigung von z. B. zwei Millimetern. Auf dem jeweiligen Gewindeteil 34; 36 der Gewindespindel 21 ist eine bewegbare Gewindehülse 37; 38 angeordnet mit jeweils einem Innengewinde, das in Art und Abmessung dem Rechtsgewinde 34 bzw. dem Linksgewinde 36 der Gewindespindel 21 mit der ersten Steigung entspricht. Die Gewindehülse 37; 38 ist auf ihrer doppelhebelfernen Seite fest mit einem Antriebszahnrad 39; 41 verbunden. Die Gewindespindel 21 weist an jedem Ende ein mit ihr fest verbundenes Abtriebszahnrad 42; 43 auf. Beide Zahnräder 39, 42; 41, 43 sind mittels eines Drehrichtungsumkehrgetriebes 44; 46 verbunden, so daß z. B. bei Linksdrehung der Gewindespindel 21, von der Antriebsseite 17, 19 her gesehen, die Gewindehülse 37; 38 eine Rechtsdrehung erfährt. Das Drehrichtungsumkehrgetriebe 44; 46 besteht jeweils aus zwei auf einer gehäusefest gelagerten Achse 62; 63 befestigten Zahnrädern 65; 66 bzw. 67; 68, wobei das erste Zahnrad 65; 67 mit dem auf der Gewindespindel 21 befestigten Antriebszahnrad 42; 43 kämmbar angeordnet ist. Das zweite auf der Achse 62; 63 befestigte Zahnrad 66; 68 ist über ein auf einer gehäusefest gelagerten Achse 70; 71 angeordnetem Zwischenzahnrad 72; 73 mit dem an der Gewindehülse 37; 38 befindlichen Abtriebszahnrad 39; 41 in Eingriff.

Das zweite auf der Achse 62; 63 befindliche Zahnrad 66; 68 ist z. B. mittels Schraube 74; 76 mit der Achse 62; 63 formschlüssig verbindbar angeordnet.

Jede Gewindehülse 37; 38 weist ein Außengewinde 47; 48 auf, welches jeweils gleichläufig zum Innengewinde 34; 36, ebenfalls als Rechtsgewinde 47 bzw. als Linksgewinde 48, ausgeführt ist. Dieses Außengewinde 47; 48 hat jeweils eine zweite, größere Steigung, z. B. von 3,5 Millimetern gegenüber dem Innengewinde 34; 36 der auf der Gewindespindel 21 koaxial angeordneten Gewindehülse 37; 38. Mit dem Außengewinde 47; 48 der Gewindehülse 37; 38 ist die bereits genannte mit Innengewinde 47; 48 versehene koaxial auf der Gewindehülse 37; 38 angeordnete Anschlaghülse 22; 23 in Eingriff, welche an ihrem der Außenseite 24; 26 des zweiten Endes 12; 13 des Doppelhebels 7; 8 zugewandten Ende einen kreisringförmigen, konvex gewölbten Anschlag 52; 53 aufweist. Der Anschlag 52; 53 drückt jeweils gegen ein kreisringförmiges, die Gewindespindel 21 umgebendes konkav ausgebildetes Widerlager 54; 56. Das Widerlager 54; 56 ist ebenfalls kreisringförmig ausgeführt und ist jeweils in einer auf der Außenseite 24; 26 des zweiten Endes 12; 13 des Doppelhebels 7; 8 befindlichen Ausnehmung angeordnet. Somit wirkt jede Anschlaghülse 22; 23 gegen das zweite Ende 12; 13 des Doppelhebels 7; 8.

Die Anschlaghülse 22; 23 ist mittels in einer gehäusefesten Nut laufenden Verdrehsicherung, z. B. einem Stift 57; 58 gegen Verdrehen gesichert und bewegt sich in axialer Richtung. Am Gehäuse 31 des rechten Getriebes 28 ist ein Positionsanzeiger 59, z. B. Drehsensor mit einem elektrischen Anschluß 61 angeordnet. Dieser steht mit der Gewindespindel 21 in formschlüssiger Verbindung. Die Gewindespindel 21 ist mittels eines gegen das Gehäuse 29 anliegenden Bundes 49 sowie eines Stellringes 51 gegen axiales Verschieben gesichert.

Wie bereits erwähnt, ist die in Fig. 1 gezeigte Gewindespindel 21 mit den beiden seitengestellfest gelagerten Getrieben 27; 28 sowie dem Stellmotor 17 und Kupplung 19 jeweils an beiden Enden der Falzwalzen 2; 3 angeordnet, so daß der Walzenspalt 16 parallel zu den Rotationsachsen der Falzwalzen 2; 3 oder keilförmig verlaufend eingestellt werden kann.

Die erfindungsgemäße Vorrichtung arbeitet wie nachfolgend beschrieben. Wird die Gewindespindel 21, von der Seite des Stellmotors 17 her gesehen, nach links gedreht, so wird die Gewindehülse 37 über das Drehrichtungsumkehrgetriebe 44 sowie das Abtriebszahnrad 39 nach rechts gedreht. Bei einem Übersetzungsverhältnis des Getriebes 42, 65, 66, 72, 39 von 1:1 sowie der genannten Steigung des Rechtsgewindes 34 auf der Gewindespindel 21 von 2 mm bewegt sich die Gewindehülse 37 bei einer Umdrehung der Gewindespindel 21 absolut um 4 mm in Richtung Doppelhebel 7. Gleichzeitig bewegt sich jedoch die mit dem Stift 57 in der gehäusefesten Nut gegen Verdrehen gesicherte Anschlaghülse 22 infolge ihres Rechtsgewindes in entgegengesetzter Richtung des Doppelhebels 7. Bei einer genannten Gewindesteigung von 3,5 mm des Gewindes 47 bewegt sich die Anschlaghülse 22 somit um einen Differenzbetrag von 0,5 mm in Richtung Doppelhebel 7.

Da die Gewinde 36; 48 im rechten Getriebe 28 bei gleicher Drehrichtung der Gewindespindel 21 jeweils gegenläufig ausgeführt sind, bewegt sich die rechte Anschlaghülse 23 ebenfalls um einen Differenzbetrag von 0,5 mm in Richtung des Doppelhebels 7 bzw. 8. Somit wird der Walzenspalt 16 vergrößert.

Wird die Gewindespindel 21 vom Stellmotor 17 her gesehen, nach rechts gedreht, so bewegen sich die Anschläge 52; 53 voneinander weg und der Walzenspalt 16 wird verkleinert. Die Druckfeder 14 sorgt für eine spielfreie Einstellung der Anschläge 52; 53. Dabei ist die Druckfeder 14 in ihrer Anstellkraft so bemessen, daß sich der Falzwalzenspalt 16 bei einer Fehleinstellung oder einer Produktstörung selbsttätig auf die Dicke des einlaufenden Produktes einstellt. Somit wird das Falzwalzensystem vor Bruch geschützt.

Zwecks einer Nullpunkteinstellung der Walzenspaltmitte können die Anschläge 52; 53 und somit die Enden 12; 13 der Doppelhebel 7; 8 durch Verdrehen der Zahnräder 65; 67 in ihrer Lage verändert werden. Dazu werden die Zahnräder 66; 68 durch Lösen der Schrauben 74; 76 mit der Achse 62; 63 außer Eingriff gebracht.

Durch diese Möglichkeit der Feineinstellung des Walzenspaltes 16 kann ein verhältnismäßig grobes Gewinde verwendet werden, dessen Flanken so bemessen sind, daß die im Falzwalzensystem auftretenden Kräfte beschädigungsfrei aufgenommen werden. Die Einstellung des Walzenspaltes 16 kann per Hand geschehen mittels eines anstelle des Stellmotors 17 angeordneten Handrades, wobei statt des Drehsensors 59 eine Skala vorgesehen ist. Die Einstellung des Walzenspaltes 16 erfolgt vorteilhafterweise mittels des Stellmotors 17 z. B. über einen Produktionsrechner im Maschinenleitstand, wobei die Iststellung der Gewindespindel 21 und somit auch die tatsächliche Größe des Walzenspaltes 16 mittels des Drehsensors 59 rückgemeldet wird. Somit ist auch eine hohe Einstellgenauigkeit für einen Wiederholfall gegeben, da pro Umdrehung der Gewindespindel 21 nur eine geringfügige Änderung der Breite des Walzenspaltes 16 erfolgt. Eine selbsttätige Einstellung des Walzenspaltes 16 über den Produktionsrechner kann erfolgen, wenn die Papierdicke und die Seitenanzahl des Falzproduktes in den Produktionsrechner eingegeben werden. Es ist jedoch auch möglich, die Dicke des Falzproduktes mittels einer aus der DE 38 38 314 A1 bekannten Dickenmeßeinrichtung zu ermitteln und dem Produktionsrechner zuzuleiten.

Nach einer zweiten Ausführungsvariante ist jeder Doppelhebel 7; 8 zwischen seiner Aufnahme 77; 78 für den gestellfesten Zapfen 9; 11 und seiner Aufnahme 80; 81 für den Wellenzapfen 82; 83 der Falzwalze 2; 3 durch elastische Elemente 84; 86 verbunden (Fig. 2). Diese elastischen Elemente 84; 86 sind jeweils z. B. als Blattfeder 84; 86 ausgeführt.

Somit wird ein Teil des oberen Hebelarmes jedes Doppelhebels 7; 8 durch die Blattfedern 84; 86 gebildet. Dadurch ist der die Falzwalze 2; 3 tragende Teil des Doppelhebels 7; 8 bei Krafteinwirkung in gewindespindelparalleler Richtung auslenkbar. Das Falzwalzensystem ist somit vor Beschädigung geschützt.

Die Falzwalzen 2; 3 können in ihrer Mantelfläche in achsparalleler Richtung verlaufende auswechselbare Falzleisten 87; 88 aufweisen (Fig. 1 und 2).

Jede Anschlaghülse 22; 23 trägt auf ihrer dem zweiten Ende 12; 13 des Doppelhebels 7; 8 zugewandten Seite eine mit der Anschlaghülse 22; 23 fest verbundenen Gabelkopf 92; 93. Der Gabelkopf 92; 93 ist mittels eines Stiftes 94; 96 in einem Loch, insbesondere einem Langloch 97; 98 des zweiten Endes 12; 13 des Doppelhebels 7; 8 gelagert. Jedes zweite Ende 12; 13 des Doppelhebels 7; 8 weist ein Langloch 32; 33 zum Durchführen der Gewindespindel 21 auf.

Die Gewindespindel 21 ist zwischen den beiden zweiten Enden 12; 13 des Doppelhebels 7; 9 unterbrochen und mittels einer Kupplung 99 verbindbar. Die Kupplung 99 kann aus einer Hülse bestehen, welche die einander zugewandten Enden der geteilten Gewindespindel 21 überdeckt und mittels Klemmschrauben festlegt. Die Kupplung 99 kann zur Nullpunkteinstellung der Walzenspaltmitte verwendet werden.

Nach einer weiteren Ausführungsvariante ist jedem Doppelhebel 7; 8 ein separater Antrieb zugeordnet. Jeder Antrieb besteht z. B. aus einem Stellmotor 17 mit Positionsanzeigen 59, einer Kupplung 19 sowie einem Getriebe 27; 29, z. B. dessen Gabelkopf 92; 93 der Anschlaghülse 22; 23 mit dem zweiten Ende 12; 13 des Doppelhebel 7; 8 gelenkig in Verbindung steht (Fig. 2).

Die Stellmotoren 17 der Antriebe 17, 59, 19, 27; 17, 59, 19, 29 können auch miteinander synchronisierbar ausgebildet sein.

Nach einer weiteren Ausführungsvariante ist es auch möglich, den Walzenspalt 16 mittels nur einer einstellbaren Falzwalze 2 oder 3 zu verändern. Dazu ist nur ein Stellmotor 17 mit Kupplung 19 und Getriebe 27 oder 29 erforderlich, wobei die Anschlaghülse 22 oder 23 gegen ein zweites Ende 12 oder 13 eines der Doppelhebel 7 oder 8 wirkt. Ein zweiter Doppelhebel 7 oder 8 liegt dabei mit seinem zweiten Ende 12 oder 13 an einem gestellfesten Anschlag an bei Verwendung einer Druckfeder 14 (Fig. 1) - oder das gestellfeste Ende 12 oder 13 wird gestellfest gelagert - bei Verwendung von Blattfedern 84, 86 (Fig. 2).

### Teileliste

- 1: Falzvorrichtung
- 2: Falzwalze, linke (1)
- 3: Falzwalze, rechte (1)
- 4: Ende, erstes
- 5: -
- 6: Ende, erstes
- 7: Doppelhebel (2)
- 8: Doppelhebel (3)
- 9: Zapfen (7)
- 10: -
- 11: Zapfen (8)
- 12: Ende, zweites (7)
- 13: Ende, zweites (8)
- 14: Druckfeder (12; 13)
- 15: -
- 16: Walzenspalt (2; 3)
- 17: Stellmotor
- 18: Anschluß (17)
- 19: Kupplung
- 20: -
- 21: Gewindespindel (27; 28)
- 22: Anschlaghülse, Linksgewinde (37; 52)
- 23: Anschlaghülse, Rechtsgewinde (38; 53)
- 24: Außenseite (12)
- 25: -
- 26: Außenseite (13)
- 27: Getriebe
- 28: Getriebe
- 29: Gehäuse (27)
- 30: -
- 31: Gehäuse (28)
- 32: Langloch (12)
- 33: Langloch (13)
- 34: Rechtsgewinde (21; 27)
- 35: -
- 36: Linksgewinde (21; 28)
- 37: Gewindehülse (34)
- 38: Gewindehülse (36)
- 39: Abtriebszahnrad (37)
- 40: -
- 41: Abtriebszahnrad (38)
- 42: Antriebszahnrad (21)
- 43: Antriebszahnrad (21)
- 44: Drehrichtungsumkehrgetriebe (42; 39)
- 45: -
- 46: Drehrichtungsumkehrgetriebe (43; 41)
- 47: Rechtsgewinde, (37 außen, 22 innen)
- 48: Linksgewinde, (38 außen, 23 innen)
- 49: Bund (21)
- 50: -
- 51: Stellring (21)
- 52: Anschlag (22)
- 53: Anschlag (23)
- 54: Widerlager (12)
- 55: -
- 56: Widerlager (13)
- 57: Stift (49)
- 58: Stift (51)
- 59: Positionsanzeiger
- 60: -
- 61: Anschluß (59)
- 62: Achse (44)
- 63: Achse (46)
- 64: -
- 65: Zahnrad (44)
- 66: Zahnrad (44)
- 67: Zahnrad (46)
- 68: Zahnrad (46)
- 69: -
- 70: Achse (27)
- 71: Achse (28)
- 72: Zwischenzahnrad (70)
- 73: Zwischenzahnrad (71)
- 74: Schraube (62)
- 75: -
- 76: Schraube (63)
- 77: Aufnahme (7, 9)
- 78: Aufnahme (8, 11)
- 79: -
- 80: Aufnahme (82)
- 81: Aufnahme (83)
- 82: Wellenzapfen (2)
- 83: Wellenzapfen (3)
- 84: Blattfeder (7; 8)
- 85: -
- 86: Blattfeder (7; 8)
- 87: Falzleiste (2)
- 88: Falzleiste (3)
- 89: -
- 90: -
- 91: -
- 92: Gabelkopf (89)
- 93: Gabelkopf (91)
- 94: Stift (92)
- 95: -
- 96: Stift (93)
- 97: Langloch (12)
- 98: Langloch (13)
- 99: Kupplung (21)

## Patentansprüche

1. Vorrichtung zum Einstellen eines Walzenspaltes (16) einer Falzvorrichtung (1), insbesondere einer Längsfalzvorrichtung, wobei ein Antrieb zum Verschwenken eines eine Falzwalze (2; 3) tragenden Doppelhebels (7; 8) vorgesehen ist, dadurch gekennzeichnet, daß als Antrieb zum Verschwenken mindestens ein antreibbares Differentialschraubengetriebe (27; 28) mit verschieden großen Steigungen aufweisenden Schrauben (21; 37; 38) vorgesehen ist.

2. Vorrichtung nach Anspruch 1, dadurch gekennzeichnet, daß für jede der den Walzenspalt (16) bildenden Falzwalzen (2; 3) ein Differentialschraubengetriebe (27; 28) vorgesehen ist.

3. Vorrichtung nach den Ansprüchen 1 und 2, dadurch gekennzeichnet, daß die beiden Differentialschraubengetriebe (27; 28) einen gemeinsamen Antrieb (17) aufweisen.

4. Vorrichtung nach Anspruch 1, dadurch gekennzeichnet, daß das Differentialschraubengetriebe (21, 37, 22; 21, 38, 23) eine verdrehbare Gewindespindel (21) mit einem Gewinde (34; 36) einer ersten Steigung aufweist, die eine im umgekehrten Drehsinn verdrehbar angeordnete Gewindehülse (37; 38) mit einem zusätzlichen Außengewinde (47; 48) mit einer gegenüber der ersten Steigung größeren Steigung trägt, daß das Außengewinde (47; 48) der Gewindehülse (37; 38) in eine verdrehsicher sowie koaxial zu dieser angeordneten und in axialer Richtung auf dieser gegen ein Ende (12; 13) des Doppelhebels (7; 8) wirkende, ein Innengewinde (47; 48) aufweisende Anschlaghülse (22; 23) eingreift.

5. Vorrichtung nach den Ansprüchen 1 und 4, dadurch gekennzeichnet, daß der Antrieb (17, 21) mit einer beidendig drehbar gelagerten Gewindespindel (21) verbunden ist, daß die Gewindespindel (21) beidendig ein jeweils gegenläufiges Gewinde (34; 36) aufweist zur Aufnahme der Gewindehülse (37 oder 38) sowie der auf der Gewindehülse (37 oder 38) angeordneten Anschlaghülse (22 oder 23), daß jede Anschlaghülse (22 oder 23) mit dem zweiten Ende (12; 13) des Doppelhebels (7; 8) in Wirkverbindung steht (Fig. 1).

6. Vorrichtung nach den Ansprüchen 1 und 4, dadurch gekennzeichnet, daß die auf der verdrehbaren Gewindespindel (21) angeordnete Gewindehülse (37 oder 38) mittels eines Drehrichtungsumkehrgetriebes (44; 46) in Gegendrehrichtung zur Drehrichtung der Gewindespindel (21) antreibbar angeordnet ist.

7. Vorrichtung nach Anspruch 6, dadurch gekennzeichnet, daß das Drehrichtungsumkehrgetriebe (44; 46) aus zwei auf einer gehäusefest gelagerten Achse (62 oder 63) befestigten Zahnrädern (65, 66 oder 67, 68) besteht, daß das erste Zahnrad (65 oder 67) mit einem auf der Gewindespindel (21) befestigten Antriebszahnrad (42 oder 43) kämmbar angeordnet ist, daß das zweite auf der Achse (62 oder 63) befestigte Zahnrad (66 oder 68) über ein gehäusefest gelagertes Zwischenzahnrad (72 oder 73) mit einem mit der Gewindehülse (37 oder 38) fest verbundenen Abtriebszahnrad (39 oder 41) in Eingriff steht.

8. Vorrichtung nach Anspruch 1, dadurch gekennzeichnet, daß zwischen den jeweils zweiten Enden (12; 13) der Doppelhebel (7; 8) eine Druckfeder (14) angeordnet ist.

9. Vorrichtung nach Anspruch 1, dadurch gekennzeichnet, daß der Gewindespindel (21) ein Stellmotor (17), eine Kupplung (19) sowie ein Positionsanzeiger (59) zugeordnet ist.

10. Vorrichtung nach Anspruch 1, dadurch gekennzeichnet, daß der Doppelhebel (7; 8) zwischen seiner Aufnahme (77; 78) für einen gestellfesten Zapfen (9; 11) und seiner Aufnahme (80; 81) für einen Wellenzapfen (82; 83) der Falzwalze (2; 3) durch elastische Elemente (84; 86) verbunden ist (Fig. 2).

11. Vorrichtung nach Anspruch 4, dadurch gekennzeichnet, daß die Anschlaghülse (22; 23) auf ihrer dem zweiten Ende (12; 13) des Doppelhebels (7; 8) zugewandten Seite einen Gabelkopf (92; 93) trägt, daß der Gabelkopf (92; 93) mit dem zweiten Ende (12; 13) des Doppelhebels (6; 7) gelenkig verbunden ist.

12. Vorrichtung nach Anspruch 4, dadurch gekennzeichnet, daß die Gewindespindel (21) zwischen den zweiten Enden (12; 13) der Doppelhebel (6; 7) mittels einer Kupplung (99) verbindbar ist.

13. Vorrichtung nach Anspruch 10, dadurch gekennzeichnet, daß die elastischen Elemente (84; 86) jeweils als Blattfeder (84; 86) ausgebildet sind.

14. Vorrichtung nach Anspruch 1, dadurch gekennzeichnet, daß dem zweiten Ende (12; 13) jedes Doppelhebels (6; 7) ein separater Antrieb (17, 59, 19, 27; 17, 59, 19, 29) zugeordnet ist.

15. Vorrichtung nach Anspruch 14, dadurch gekennzeichnet, daß die Motoren (17) der Antriebe (17, 59, 19, 27; 17, 59, 19, 29) miteinander synchronisierbar ausgebildet sind.

16. Vorrichtung nach den Ansprüchen 1 bis 3, dadurch gekennzeichnet, daß nur einem Ende (12 oder 13) des Doppelhebels (7 oder 8) ein Antrieb (17, 59, 19, 27 oder 17, 59, 19, 29) zugeordnet ist.

## Claims

1. Device for setting a roll gap (16) in a folding apparatus (1), especially a longitudinal folding apparatus, a drive being provided to pivot a double lever (7; 8) which carries a folding roll (2; 3), characterized in that the pivoting drive provided is at least one differential screw gear mechanism (27; 28) which can be driven and has screws (21; 37; 38) with pitches of different sizes.

2. Device according to Claim 1, characterized in that a differential screw gear mechanism (27; 28) is provided for each of the folding rolls (2; 3) forming the roll gap (16).

3. Device according to Claims 1 and 2, characterized in that the two differential screw gear mechanisms (27; 28) have a common drive (17).

4. Device according to Claim 1, characterized in that the differential screw gear mechanism (21, 37, 22; 21, 38, 23) has a rotatable threaded spindle (21) with a thread (34; 36) of a first pitch, which carries a threaded sleeve (37; 38) which is arranged to be rotatable in the opposite direction and has an additional external thread (47; 48) of a pitch greater than the first pitch, and in that the external thread (47; 48) of the threaded sleeve (37; 38) engages in a stop sleeve (22; 23) which is arranged so that it cannot rotate, is coaxial with the said threaded sleeve (37; 38), acts on the latter in the axial direction towards one end (12; 13) of the double lever (7; 8) and has an internal thread (47; 48).

5. Device according to Claims 1 and 4, characterized in that the drive (17, 21) is connected to a threaded spindle (21) which is rotatably mounted at both ends, in that the threaded spindle (21) has, at both ends, a thread (34; 36) running in the opposite direction to accommodate the threaded sleeve (37 or 38) and the stop sleeve (22 or 23) arranged on the threaded sleeve (37 or 38), and in that each stop sleeve (22 or 23) is operatively connected to the second end (12; 13) of the double lever (7; 8).

6. Device according to Claims 1 and 4, characterized in that the threaded sleeve (37 or 38) arranged on the rotatable threaded spindle (21) is arranged so that it can be driven, by means of a rotation-reversing gear mechanism (44; 46) in the direction opposite to the direction of rotation of the threaded spindle (21).

7. Device according to Claim 6, characterized in that the rotation-reversing gear mechanism (44; 46) comprises two gearwheels (65, 66 or 67, 68) which are fastened to a shaft (62 or 63) mounted fixedly on the housing, in that the first gearwheel (65 or 67) is arranged so that it meshes with a drive gearwheel (42 or 43) fastened to the threaded spindle (21) and in that the second gearwheel (66 or 68) fastened to the shaft (62 or 63) engages, via an intermediate gearwheel (72 or 73) that is mounted fixedly on the housing, with an output drive gearwheel (39 or 41) that is permanently connected to the threaded sleeve (37 or 38).

8. Device according to Claim 1, characterized in that a compression spring (14) is arranged between the respective second ends (12; 13) of the double lever (7; 8).

9. Device according to Claim 1, characterized in that the threaded spindle (21) is assigned an actuating motor (17), a coupling (19) and a position indicator (59).

10. Device according to Claim 1, characterized in that the double lever (7; 8) is joined by elastic elements (84; 86) between its holder (77; 78) for a pin (9; 11) fixed to the frame, and its holder (80; 81) for a shaft journal (82; 83) of the folding roll (2; 3) (Fig. 2).

11. Device according to Claim 4, characterized in that, on its side facing the second end (12; 13) of the double lever (6; 7), the stop sleeve (22; 23) bears a forked head (92; 93), and in that the forked head (92; 93) is connected in an articulated manner to the second end (12; 13) of the double lever (6; 7).

12. Device according to Claim 4, characterized in that the threaded spindle (21) between the second ends (12; 13) of the double lever (6; 7) can be joined by means of a coupling (99).

13. Device according to Claim 10, characterized in that the elastic elements (84; 86) are each formed as leaf springs (84; 86).

14. Device according to Claim 1, characterized in that the second end (12; 13) of each double lever (6; 7) is assigned a separate drive (17, 59, 19, 27; 17, 59, 19, 29).

15. Device according to Claim 14, characterized in that the motors (17) of the drives (17, 59, 19, 27; 17, 59, 19, 29) are designed so that they can be synchronized with one another.

16. Device according to Claims 1 to 3, characterized in that only one end (12 or 13) of the double lever (7 or 8) is assigned a drive (17, 59, 19, 27 or 17, 59, 19, 29).

## Revendications

1. Dispositif de réglage de l'intervalle entre rouleaux (16) d'un dispositif de pliage (1), en particulier d'un dispositif de pliage longitudinal, un entraînement de pivotement d'un levier double (7; 8) portant un rouleau de pliage (2; 3) étant prévu, caractérisé en ce qu'est prévue comme entraînement de pivotement au moins une transmission à vis différentielle (27; 28) équipée de vis (21; 27; 38) présentant des pas différents.

2. Dispositif selon la revendication 1, caractérisé en ce qu'une transmission à vis différentielle (27; 28) est prévue pour chacun des rouleaux de pliage (2; 3) constituant l'intervalle entre rouleaux (16).

3. Dispositif selon les revendications 1 et 2, caractérisé en ce que les deux transmissions à vis différentielle (27; 28) présentent un entraînement (17) commun.

4. Dispositif selon la revendication 1, caractérisé en ce que la transmission à vis différentielle (21; 37; 22; 21; 38; 23) présente une broche filetée (21) susceptible de tourner avec un filetage (34; 36) d'un premier pas, qui porte une douille filetée (37; 38) disposée de façon à pouvoir tourner dans le sens de rotation inverse, avec un filetage extérieur (47; 48) supplémentaire, d'un pas supérieur par rapport au premier pas, en ce que le filetage extérieur (47; 48) de la douille filetée (37; 38) s'engage dans une douille de butée (22; 33) présentant un taraudage (47; 38), disposée de façon assujettie en rotation ainsi que coaxialement par rapport à cette douille filetée (37; 38) et agissant en direction axiale sur celle-ci, contre une extrémité (12; 13) du levier double (7; 8).

5. Dispositif selon les revendications 1 et 4, caractérisé en ce que l'entraînement (17; 21) est relié à une broche filetée (21) montée aux deux extrémités de façon à pouvoir tourner, en ce que la broche filetée (21) présente à chacune des deux extrémités un filetage (34; 36) à pas en sens inverse pour supporter la douille filetée (37 ou 38) ainsi que la douille de butée (22 ou 23) disposée sur la douille filetée (37 ou 38), en ce que chaque douille de butée (27 ou 28) est reliée fonctionnellement à la deuxième extrémité (12; 13) du levier double (7; 8) (figure 1).

6. Dispositif selon les revendications 1 et 4, caractérisé en ce que la douille filetée (37 ou 38) disposée sur la broche filetée (21) susceptible de pouvoir tourner est disposée de façon à pouvoir être entraînée dans le sens de rotation inverse du sens de rotation de la broche filetée (21), au moyen d'une transmission à inversion de sens de rotation (44; 46).

7. Dispositif selon la revendication 6, caractérisé en ce que la transmission à inversion de sens de rotation (44; 46) est constituée de deux rouleaux dentés (65; 66) ou (67; 68) fixés sur un axe (62 ou 63), monté à rotation de façon fixe par rapport au carter, en ce que la première roue dentée (65 ou 67) est disposée de façon à pouvoir s'engrener avec une roue dentée d'entraînement (42 ou 43) fixée sur la broche filetée (21), en ce que la deuxième roue dentée (66 ou 68) fixée sur l'axe (62 ou 63) est mise en prise, par l'intermédiaire d'une roue dentée intermédiaire (72 ou 73) montée à rotation de façon fixe par rapport au carter, avec une roue dentée menée (39 ou 41) reliée rigidement à la douille filetée (37 ou 38).

8. Dispositif selon la revendication 1, caractérisé en ce qu'un ressort de compression (14) est disposé entre chacune des deuxièmes extrémités (12; 13) des leviers doubles (7; 8).

9. Dispositif selon la revendication 1, caractérisé en ce qu'à la broche filetée (21) est associé un servomoteur (17), un accouplement (19), ainsi qu'un indicateur de position (59) .

10. Dispositif selon la revendication 1, caractérisé en ce que le levier double (7; 8) présente une liaison, constituée par des éléments élastiques (84; 86) prévus entre son logement (77; 78), destiné à un tourillon (9; 11) fixé au bâti, et son logement (80; 81), destiné à un tourillon d'arbre (82; 83) du rouleau de pliage (2; 3) (figure 2).

11. Dispositif selon la revendication 4, caractérisé en ce que, sur sa face, tournée vers la deuxième extrémité (12; 13) du levier double (7; 8), la douille de butée (22; 23) porte une tête fourchue (92; 93), en ce que la tête fourchue (92; 93) est reliée de façon articulée à la deuxième extrémité (12; 13) du levier double (6; 7).

12. Dispositif selon la revendication 4, caractérisé en ce que la broche filetée (21) est susceptible d'être reliée au moyen d'un accouplement (99), monté entre les deuxièmes extrémités (12; 13) des leviers doubles (6; 7).

13. Dispositif selon la revendication 10, caractérisé en ce que les éléments élastiques (84; 86) sont chacun réalisés sous la forme de ressorts à lame (84; 86).

14. Dispositif selon la revendication 1, caractérisé en ce qu'un entraînement séparé (17, 59, 19, 27; 17, 59, 19, 29) est associé à la deuxième extrémité (12; 13) de chaque levier double (6; 7).

15. Dispositif selon la revendication 14, caractérisé en ce que les moteurs (17) des entraînements (17, 59, 19, 27; 17, 59, 19, 29) sont réalisés de façon à pouvoir être synchronisés entre eux.

16. Dispositif selon les revendications 1 à 3, caractérisé en ce qu'un entraînement (17, 59, 19, 27 ou 17, 59, 19, 29) est associé uniquement à une extrémité (12 ou 13) du levier double (7 ou 8).
